# EUROPÄISCHE PATENTSCHRIFT

(11) **EP 1 084 954 B1**
(45) Veröffentlichungstag und Bekanntmachung des Hinweises auf die Patenterteilung: **05.07.2006**
(21) Anmeldenummer: 00117884.7
(22) Anmeldetag: 19.08.2000
(51) Int. Cl.: B65B 19/22, B65B 53/02

(54) **Verfahren und Vorrichtung zum Herstellen von Zigarettenpackungen**
Method and device for making cigarette packages
Procédé et dispositif de fabrication de paquets de cigarettes

(30) Priorität: 15.09.1999 DE 19944086; 10.11.1999 DE 19954169
(43) Veröffentlichungstag der Anmeldung: 21.03.2001
(73) Patentinhaber: Focke & Co. (GmbH & Co. KG), 27283 Verden (DE)
(72) Erfinder: Focke, Heinz, 27283 Verden (DE); Häfker, Thomas, 27299 Langwedel (DE)
(74) Vertreter: Bolte, Erich

(56) Entgegenhaltungen:
- DE-A- 3 638 627
- DE-A- 3 824 924
- US-A- 3 600 875
- US-A- 4 108 713
- US-A- 4 641 482

## Beschreibung

Die Erfindung betrifft eine Vorrichtung zum Herstellen von Packungen, insbesondere von Klappschachteln für Zigaretten, mit einer um die Packung herumgefalteten Außenumhüllung aus einem Zuschnitt aus Folie, wobei Faltlappen der Außenumhüllung im Bereich einer Siegelstation durch thermisches Siegeln miteinander zu verbinden und wobei die Packungen anschließend paarweise übereinanderliegend durch eine Schrumpfstation mit oberen und unteren Heizplatten zur Übertragung von Wärme auf mindestens eine Seite der Packungen hindurchförderbar sind.

Eine derartige Vorrichtung ist in der DE 38 24 924 A1 beschrieben. Die mit einer Außenumhüllung aus thermisch siegelbarer Folie versehenen Zigarettenpackungen des Typs Klappschachtel werden bei diesem Stand der Technik paarweise und mit Abstand voneinander durch eine Schrumpfstation hindurchgefördert. Diese besteht aus einer unteren, bodenseitigen Heizplatte, einer mittleren Heizplatte zwischen den übereinanderliegenden Packungen und einer oberen Heizplatte. Die Packungen werden zwischen diesen feststehenden Heizplatten hindurchgefördert. Die Anlage der Heizplatten an den Packungen während des Transports derselben verursacht mechanische Schäden, insbesondere Schleifspuren in der empfindlichen Folie.

Der Erfindung liegt die Aufgabe zugrunde, eine Vorrichtung für die Herstellung von (Zigaretten-) Packungen mit einer Außenumhüllung aus schrumpfbarer Folie vorzuschlagen, bei der ein wirksamer Schrumpfprozess innerhalb kurzer Arbeitstakte ohne mechanische Beeinträchtigung der Packungen durchgeführt werden kann.

Zur Lösung dieser Aufgabe ist die erfindungsgemäße Vorrichtung durch folgende Merkmale gekennzeichnet:
a) die Packungen sind in zwei übereinanderliegenden Packungsreihen in Dichtfolge entlang einer geradlinigen Förderbahn taktweise durch die Siegelstation und nachfolgend durch die Schrumpfstation hindurchförderbar,
b) die Schrumpfstation weist zwei Heizplatten auf, von denen eine obere Heizplatte an einer Oberseite einer Packung der oberen Packungsreihe anliegt und die andere Heizplatte zwischen den Packungsreihen angeordnet ist,
c) die beiden Heizplatten sind gemeinsam auf- und abbewegbar, derart, dass während des Vorschubs Packungsreihen die obere Heizplatte von den Packungen der oberen Packungsreihe und die andere Heizplatte von den Packungen der unteren Packungsreihe abgehoben sind.

Insbesondere sind die Heizplatten elastisch durch Druckfedern beaufschlagt, und zwar in Richtung auf die zu beaufschlagende Packung. Die Heizplatten werden während des Transports der Packungen von diesen gegen den Druck der Federn abgehoben. Dadurch sind die Packungen bzw. Packungsflächen während des taktweisen Vorschubs frei von mechanischen Belastungen durch die Heizplatten.

Weiterhin bezieht sich die Erfindung auf die Ausgestaltung der Heizplatten nach Maßgabe von Patentanspruch 5 und weiteren Unteransprüchen.

Weitere Merkmale der erfindungsgemäßen Vorrichtung werden nachfolgend anhand der Zeichnungen näher erläutert. Es zeigt:
- Fig. 1: eine (Folien-)Verpackungsmaschine in schematischer Seitenansicht,
- Fig. 2: den Bereich einer Siegel- und Schrumpfstation der Verpackungsmaschine in Seitenansicht, teilweise im Vertikalschnitt, bei vergrößertem Maßstab,
- Fig. 3: den Bereich der Siegel- und Schrumpfstation in Draufsicht,
- Fig. 4: einen Querschnitt durch die Schrumpfstation der Fig. 3 entlang der Schnittebene IV-IV,
- Fig. 5: eine Einzelheit der Fig. 4 in vergrößertem Maßstab, bei veränderter Relativstellung,
- Fig. 6: ebenfalls einen Querschnitt durch die Schrumpfstation bei nochmals veränderter Relativstellung von bewegbaren Organen,
- Fig. 7: eine Einzelheit einer Schrumpf- bzw. Heizplatte im Vertikalschnitt, bei vergrößertem Maßstab,
- Fig. 8: einen Horizontalschnitt der Einzelheit gemäß Fig. 7 in einer Schnittebene VIII-VIII.

Das in den Zeichnungen dargestellte Ausführungsbeispiel befasst sich mit der Behandlung von quaderförmigen Packungen 10, nämlich Klappschachteln (Hinge-Lid-Packungen) für Zigaretten. Dieser Packungstyp besteht aus einem (unteren) Schachtelteil 11 und einem mit diesem verbundenen Deckel 12. Die Packung ist von einer Außenumhüllung 13 aus Folie umgeben. Diese ist so gefaltet, dass im Bereich von Stirnwand 14 und Bodenwand 15 insbesondere kuvertartig ausgebildete Faltlappen entstehen, die einander teilweise überdecken und durch thermisches Siegeln miteinander verbunden sind.

Die Außenumhüllung 13 bzw. ein Zuschnitt zur Bildung derselben wird in einer Folien-Verpackungsmaschine gemäß Fig. 1 - sogenannte Cello - vorbereitet und um die im übrigen fertige Packung 10 herumgelegt. Zu diesem Zweck werden die Zuschnitte der Außenumhüllung 13 von einer Folienbahn im Bereich eines Zuschnittaggregats 17 abgetrennt und den in horizontaler Ebene transportierten Packungen 10 zugeführt. Ein Faltrevolver 18 faltet die Außenumhüllung 13 um die Packung 10 herum. Im Bereich einer horizontalen Packungsbahn verlassen die Packungen 10 den Faltrevolver 18. Die hinsichtlich der Außenumhüllung 13 komplettierten Packungen 10 werden an einen Vertikalförderer 20 übergeben, der die übereinander angeordneten Packungen 10 einer Abschubbahn 21 zuführt.

Im Bereich dieser Abschubbahn 21 wird eine mehrlagige Formation der Packungen 10 gebildet, bei dem vorliegenden Beispiel mit zwei Packungsreihen 22, 23 übereinander. Die Packungen 10 werden zu diesem Zweck paarweise von der aufrechten Gruppierung durch einen Schieber 24 taktweise abgeschoben.

Im Bereich der Abschubbahn 21 ist in Förderrichtung der Packungen 10 als erstes eine Siegelstation 25 und im Anschluss daran eine Schrumpfstation 26 gebildet. Die Packungen 10 bzw. die Packungsreihen 22, 23 werden demnach zunächst einer Siegelbehandlung im Bereich von Stirnwand 14 und Bodenwand 15 sowie im Anschluss daran einer Schrumpfbehandlung, beides unter Zufuhr von Wärme, ausgesetzt.

Die Packungsreihen 22, 23 liegen im Bereich der Abschubbahn 21 auf einer sich in Längsrichtung erstreckenden Bahnplatte 27 auf. Diese hat eine deutlich geringere Breite als die Abmessung bzw. Höhe der in Querrichtung orientierten Packungen 10. Bei dem dargestellten Ausführungsbeispiel ist die Vorrichtung auf zweibahnige Betriebsweise ausgerichtet, also mit zwei parallelen Förderbahnen 28, 29 nebeneinander. Diese beiden Förderbahnen sind im Bereich der Abschubbahn 21 weitgehend übereinstimmend ausgebildet. Die den Förderbahnen 28, 29 zugeordneten Organe arbeiten taktweise und für beide Förderbahnen 28, 29 gleichzeitig.

Der in Förderrichtung erste Bereich der Abschubbahn 21 ist die Siegelstation 25. In diesem Bereich sind zu beiden Seiten der Packungsreihen 22, 23 Siegelorgane positioniert, nämlich seitliche Siegelbacken 30, 31, die den zugekehrten Stirnwänden 14 und Bodenwänden 15 der Packungen 10 zugekehrt sind. Die Siegelbacken 30, 31 sind vorzugsweise quer zur Förderrichtung der Packungen 10 bewegbar, derart, dass die Siegelbacken 30, 31 während eines Fördertakts der Packungen 10 zurückgezogen und während einer Stillstandsphase der Packungen 10 an Stirnwand 14 und Bodenwand 15 anliegen unter Übertragung von Wärme zur Siegelung der Faltlappen.

Im Bereich der Schrumpfstation 26 wird Wärme auf die großflächigen Seiten der Packungen 10 übertragen. Im vorliegenden Falle ist die Schrumpfstation 26 so eingerichtet, dass Wärme nur auf die nach oben gerichteten Vorderseiten der Packungen 10 übertragen wird. Zu diesem Zweck weist die Schrumpfstation 26 flächige Heizorgane auf, nämlich eine obere Heizplatte 32 und eine untere Heizplatte 33. Die Wärme wird durch Anlage der Heizplatten 32, 33 an den oberen Seiten (Frontseiten) der Packungen 10 übertragen. Eine Besonderheit besteht darin, dass die untere Heizplatte 33 im Bereich zwischen den Packungsreihen 22, 23 positioniert ist. Die Packungen 10 der oberen Packungsreihe 22 werden zu diesem Zweck im Bereich der Heizplatten 32, 33 angehoben, so dass die Packungen oberhalb der unteren Heizplatte 33 gefördert werden. Jede Heizplatte 32, 33 besteht aus einer (oberen) Tragplatte 34, 35 und einem jeweils an der Unterseite derselben angebrachten flächigen Heizelement 36, 37. Die Heizelemente sind in diesem Falle elektrische Widerstandsheizungen, die über Leitungen 38, 39 mit Strom versorgt werden. Während des Transports der Packungen 10 sind die Heizplatten 32, 33 von den zugeordneten Packungen 10 abgehoben, während der Heiz- bzw. Schrumpfphase liegen die betreffenden Heizplatten 32, 33 bzw. deren Heizelemente 36, 37 an der Oberseite der Packungen 10 an.

Die Packungen 10 werden durch den taktweisen Vorschub um jeweils einen der Abmessung der Packungen 10 entsprechenden Fördertakt weiterbewegt. Die untere bzw. mittlere Heizplatte 33 ist mit einer geneigten Auflauffläche 40 versehen, die das Aufschieben der Packungen 10 der oberen Packungsreihe 22 auf die untere Heizplatte 33 erleichtert. Um einen geordneten Vorschub der Packungen zu gewährleisten, sind diese in einem Bereich vor der Schrumpfstation 26 durch einen elastischen Niederhalter 41 belastet, der aus einer Mehrzahl von Bürsten 42 besteht.

Um die Packungen 10 beim Vorschub auf die untere Heizplatte 33 aufzuschieben, wird die sich jeweils in einer Position vor der Heizplatte 33 befindende Packung 10 in Querrichtung verschoben auf eine seitlich angeordnete Rampe 43, die in Förderrichtung keilförmig ausgebildet ist. Die betreffende Packung 10 wird durch einen Querschieber 44 aus der oberen Packungsreihe 22 in Querrichtung heraus verschoben und gelangt dann beim Weitertransport in der versetzten Stellung auf die seitlich angeordnete Rampe 43. Diese erleichtert das Aufschieben auf die Heizplatte 33. Eine Seitenführung 45 ist so ausgebildet, dass die zunächst mit einem vorderen Bereich auf der Heizplatte 33 aufliegende Packung 10 beim Weitertransport einerseits vollständig auf die Heizplatte 33 gelangt und zugleich in Querrichtung zurückbewegt wird in die Ausgangsstellung, also ausgerichtet innerhalb der Packungsreihe 22. Die Packungsreihen 22, 23 werden auch auf der gegenüberliegenden Seite durch Seitenführungen 46 in exakter Relativstellung gehalten. Die untere Heizplatte 33 ist zur Erleichterung des Aufschiebens im Grundriss mit einer schräg verlaufenden Kante 47 als Anfangsbegrenzung der Auflauffläche 40 versehen. Nach Durchführung der Beheizung bzw. des Schrumpfvorgangs laufen die Packungen 10 der oberen Packungsreihe 22 über eine ebenfalls schräg gerichtete Endfläche 48 von der Heizplatte 33 abwärts bis zur Anlage auf der jeweils zugeordneten Packung 10 der unteren Packungsreihe 23.

Die Heizplatten 32, 33 sind durch ein besonderes Stellgetriebe auf- und abbewegbar. Dieses wirkt auf die obere Heizplatte 32, die ihrerseits die Bewegungen auf die untere Heizplatte 33 überträgt. Durch die Bewegbarkeit der Heizplatten 32, 33 in Aufwärtsrichtung ist es möglich, die Packungsreihen 22, 23 jeweils reibungsfrei in die Schrumpfstation einzufördern.

Zu diesem Zweck sind die Heizplatten 32, 33 durch Federn belastet. Die obere Heizplatte 32 weist (vier) Druckfedern 49 auf. Diese sind einerseits auf der Oberseite der Heizplatte 32 und andererseits auf einer Stützplatte 50 abgestützt. Diese ist feststehend angeordnet. Die Druckfedern 49 sind vorgespannt, derart, dass bei Entlastung die Heizplatte 32 durch die Druckfedern 49 nach unten gedrückt wird bis zur Anlage an der Packung 10 (Fig. 6, links). Zum Abheben der Heizplatte 32 wird diese aufwärts bewegt und unter Zusammendrücken der Druckfedern 49 von der Packung 10 abgehoben (Fig. 6, rechts).

Die untere Heizplatte 33 wird durch zwei Gruppen mit jeweils mehreren (vier) Federn betätigt. Obere Absenkfedern 51 sind oben an einer Verlängerung der oberen Heizplatte 32 einerseits und an der Oberseite der unteren Heizplatte 33 andererseits abgestützt. Beim Absenken der oberen Heizplatte 32 wird so Druck über die Absenkfedern 51 auf die untere Heizplatte 33 übertragen, so dass diese entsprechend abgesenkt wird bis zur Anlage an der Packung 10. Bei der Aufwärtsbewegung der oberen Heizplatte 32 werden die Absenkfedern 51 entspannt (Fig. 6, rechts). Die untere Heizplatte 33 wird durch Hubfedern 52 angehoben, die sich einerseits an der Unterseite der unteren Heizplatte 33 und andererseits an einem Festlager abstützen, im vorliegenden Falle in einer Ausnehmung der Seitenführungen 45, 46. Die Hubfedern 52 werden bei der Abwärtsbewegung der Heizplatten 32, 33 zusammengedrückt. Bei der Aufwärtsbewegung, also bei der Entlastung, heben diese Hubfedern 52 die untere Heizplatte 33 von der unteren Packung 10 ab (Fig. 6, rechts).

Als Betätigungsorgan sind quer bewegbare Betätigungshebel 53, 54 vorgesehen. Diese übertragen durch Querbewegung die Stellkräfte auf die Heizplatten, im vorliegenden Falle auf die obere Heizplatte. Die Anordnung ist hier so getroffen, dass, wie beschrieben, die obere Heizplatte durch die Betätigungshebel 53, 54 aufwärts bewegt wird zur Freigabe der Packungen 10. Zu diesem Zweck ist ein quergerichteter Schenkel 55 der Betätigungshebel 53, 54 mit einer Keilfläche 56 versehen. Diese überträgt bei Querbewegung der Betätigungshebel 53, 54 eine Hubkraft auf die obere Heizplatte 32. Zu diesem Zweck ist mit der oberen Heizplatte 32 im Bereich der Betätigungshebel 53, 54 eine Stützrolle 57 verbunden, die wiederum über einen Steg 58 an der Heizplatte 32 befestigt ist. Die Stützrolle 57 läuft auf der Keilfläche 56 ab. Die Anordnung ist so getroffen, dass bei einer von den Packungen weggerichteten Seitwärtsbewegung der Betätigungshebel 53, 54 die Stützrollen 57 und damit die Heizplatte 32 angehoben wird.

Die (vier) Betätigungshebel 53, 54 werden durch Schubstangen 59, 60 betätigt. Diese sind horizontal gerichtet und durch ein nicht gezeigtes Betätigungsorgan hin- und herbewegbar. Bei zweibahniger Ausgestaltung der Vorrichtung sind je zwei korrespondierende Betätigungshebel 53 mit der zugeordneten Schubstange 59 und die anderen Betätigungshebel 54 mit der anderen, darunterliegenden Schubstange 60 verbunden. Die Schubstangen 59, 60 werden über Gleitlager 61 durch diejenigen Betätigungshebel 53, 54 hindurchgeführt, die von der betreffenden Schubstange 59, 60 nicht betätigt, also verschoben werden.

Die Bewegungen sind so aufeinander abgestimmt, dass der Querschieber 44 mit einem der Betätigungshebel 53 verbunden ist, also mit diesem betätigt wird. Weiterhin ist der Niederhalter mit der Stützplatte 50 verbunden und dadurch ebenfalls feststehend.

Für die Versorgung der Heizelemente 36, 37 führen die elektrischen Leitungen 38, 39 zu Anschlussleitungen 62, 63, die oberhalb und unterhalb der Förderbahnen 28, 29 geführt sind.

Die oberen Heizplatten 32 sind bei dem vorliegenden Ausführungsbeispiel abhebbar zu Reinigungs- und Wartungszwecken. Zu diesem Zweck sind die oberen Heizplatten 32 der beiden Förderbahnen 28, 29 mit einem quergerichteten Hubarm 64 verbunden. Dieser ist als einarmiger Hebel ausgebildet und um ein Lager 65 schwenkbar. Auf der gegenüberliegenden Seite ist ein frei abstehender Handgriff 66 angeordnet. Durch entsprechende Betätigung kann der Hubarm 64 in eine Schrägstellung nach oben bewegt werden (gestrichelte Position in Fig. 4). Mit dem Hubarm 64 sind die wichtigen oberen Konstruktionsteile der Heizplatte 32 verbunden, einschließlich Niederhalter 41. Der Hubarm 64 ist mit einem Verbindungsschenkel 67 einer unterhalb der Förderbahnen 28, 29 verlaufenden, fest verankerten Traverse 68 verbindbar.

Die ordnungsgemäße Bewegung der Packungen 10 beim Abschub von der unteren Heizplatte 33 wird durch einen schräggerichteten bzw. bogenförmig verlaufenden Führungsschuh 69 sichergestellt.

Eine (eigenständige) Besonderheit ist die Ausgestaltung der Heizorgane, nämlich der Heizplatten 32, 33 (Fig. 7, Fig. 8). Die Tragplatten 34, 35 weisen eine von einem Rand umgebene, jeweils nach unten offene Ausnehmung 70 auf. In dieser ist jeweils ein flächiges Heizorgan 71 positioniert, so dass dieses bei dem vorliegenden Beispiel nach unten wirkt, also auf eine unterhalb des Heizorgans 71 positionierte Packung 10 wirkt.

Nach unten bzw. auf der der Packung 10 zugekehrten Seite weist das Heizorgan 71 eine Metallplatte 72 auf, insbesondere aus Stahl. Die Metallplatte 72 ist verhältnismäßig dünn ausgebildet, nämlich mit einer Dicke von beispielsweise 0,5 mm, so dass ein schneller Wärmeübergang gewährleistet ist. Auf der Innenseite bzw. auf der von der Packung 10 abgekehrten Seite der Metallplatte 72 sind Heizorgane positioniert. Es handelt dabei um einen in Schleifen, beispielsweise mäanderförmig gelegten elektrischen Heizdraht 73. Dieser ist über die Leitungen 38, 39 mit einer Stromquelle verbunden. Der Heizdraht 73 erzeugt in einem Flächenbereich die erforderliche Heiztemperatur.

Der Heizdraht 73 ist eingebettet bzw. zwischen Lagen aus geeignetem Material positioniert, nämlich zwischen einer unteren Matte 74 und einer oberen Matte 75. Diese Matten 74, 75 bestehen aus geeignetem Material, insbesondere aus Silikon mit Faser- bzw. Gewebeverstärkung. Die Matten 74, 75 sind für die Wärmeübertragung geeignet.

Oberhalb der Matte 75 bzw. auf der von dem Heizdraht 73 abliegenden Seite ist ein Temperaturfühler 76 angeordnet, der durch eine weitere Matte 77 gegenüber der Tragplatte 34, 35 abgedeckt bzw. isoliert ist. Mit Hilfe des Temperaturfühlers 76 kann die im Bereich der Heizplatte 32, 33 vorhandene Temperatur ermittelt und danach gegebenenfalls verändert werden. Der Temperaturfühler 76 ist über eine Leitung 78 mit einer geeigneten Steuereinheit verbunden.

Die Metallplatte 72, der Heizdraht 73 sowie die Matten 74, 75 sowie gegebenenfalls der Temperaturfühler 76 und die Matte 77 bilden eine zusammenhängende Einheit. Die einzelnen Lagen sind miteinander verbunden, und zwar insbesondere durch Zusammenkleben bzw. -vulkanisieren der Silikon- und Metallschichten. Diese Einheit ist in der Ausnehmung 70 positioniert und dort mit einer geeigneten Masse verankert, insbesondere mit einer Einbettmasse 79 aus Silikon.

Mit einem so ausgebildeten Heizorgan 71 bzw. entsprechenden Heizplatten 32, 33 ist eine schnelle, kurzfristige Anpassung der wirksamen Heiztemperatur an bestimmte Betriebszustände möglich, da die dünne, fast folienartige Metallplatte 72 die Temperatur fast ohne Verzögerung überträgt. Dadurch kommt es bei einem "Sofort-Stopp" der Maschine mit einem Nachlauf von etwa drei Packungen nicht zu Verbrennungen der Außenumhüllung, weil die Heizplatten 32, 33 durch Verbindung mit einer zentralen Steuereinheit sofort abgeschaltet und auch kurzfristig durch die ankommenden Packungen gekühlt werden.

Die Anpassung an die Betriebszustände der Maschine sieht beispielsweise so aus, dass bei einem Stillstand eine Temperatur von 80°C und bei maximaler Fördergeschwindigkeit von beispielsweise 365 Packungen pro Minute eine Temperatur von 135°C erzeugt wird bei entsprechend geringeren Temperaturen für geringere Produktionsleistungen.

Die Vorrichtung kann alternativ auch so ausgebildet sein, dass beide großflächigen Seiten der Packungen 10, also Vorderseite und Rückseite, mit Wärme beaufschlagt werden. In diesem Falle ist die untere Heizplatte 33 so auszubilden, dass auch an der Oberseite ein Heizelement angeordnet ist.

### Bezugszeichenliste:

- 10: Packung
- 11: Schachtelteil
- 12: Deckel
- 13: Außenumhüllung
- 14: Stirnwand
- 15: Bodenwand
- 16: Folienbahn
- 17: Zuschnittaggregat
- 18: Faltrevolver
- 19: Packungsbahn
- 20: Vertikalförderer
- 21: Abschubbahn
- 22: Packungsreihe
- 23: Packungsreihe
- 24: Schieber
- 25: Siegelstation
- 26: Schrumpfstation
- 27: Bahnplatte
- 28: Förderbahn
- 29: Förderbahn
- 30: Siegelbacke
- 31: Siegelbacke
- 32: Heizplatte (oben)
- 33: Heizplatte (unten)
- 34: Tragplatte (oben)
- 35: Tragplatte (unten)
- 36: Heizelement
- 37: Heizelement
- 38: Leitung
- 39: Leitung
- 40: Auflauffläche
- 41: Niederhalter
- 42: Bürste
- 43: Rampe
- 44: Querschieber
- 45: Seitenführung
- 46: Seitenführung
- 47: Kante
- 48: Endfläche
- 49: Druckfeder
- 50: Stützplatte
- 51: Absenkfeder
- 52: Hubfeder
- 53: Betätigungshebel
- 54: Betätigungshebel
- 55: Schenkel
- 56: Keilfläche
- 57: Stützrolle
- 58: Steg
- 59: Schubstange
- 60: Schubstange
- 61: Gleitlager
- 62: Anschlussleitung
- 63: Anschlussleitung
- 64: Hubarm
- 65: Lager
- 66: Handgriff
- 67: Verbindungsschenkel
- 68: Traverse
- 69: Führungsschuh
- 70: Ausnehmung
- 71: Heizorgan
- 72: Metallplatte
- 73: Heizdraht
- 74: Matte
- 75: Matte
- 76: Temperaturfühler
- 77: Matte
- 78: Leitung
- 79: Einbettmasse

## Patentansprüche

1. Vorrichtung zum Herstellen von Packungen (10), insbesondere von Klappschachteln für Zigaretten, mit einer um die Packung (10) herumgefalteten Außenumhüllung (13) aus einem Zuschnitt aus Folie, wobei Faltlappen der Außenumhüllung (13) im Bereich einer Siegelstation (25) durch thermisches Siegeln miteinander zu verbinden und wobei die Packungen (10) anschließend paarweise übereinanderliegend durch eine Schrumpfstation (26) mit oberen und unteren Heizplatten (32, 33) zur Übertragung von Wärme auf mindestens eine Seite der Packungen (10) hindurchförderbar sind, **gekennzeichnet durch** folgende Merkmale:
a) die Packungen (10) sind in zwei übereinanderliegenden Packungsreihen (22, 23) in Dichtfolge entlang einer geradlinigen Förderbahn (28, 29) taktweise **durch** die Siegelstation (25) und nachfolgend **durch** die Schrumpfstation (26) hindurchförderbar,
b) die Schrumpfstation (26) weist zwei Heizplatten (32, 33) auf, von denen eine obere Heizplatte (32) an einer Oberseite einer Packung (10) der oberen Packungsreihe (22) anliegt und die andere Heizplatte (33) zwischen den Packungsreihen (22, 23) angeordnet ist,
c) die beiden Heizplatten (32, 33) sind gemeinsam auf- und abbewegbar, derart, dass während des Vorschubs Packungsreihen (22, 23) die obere Heizplatte (32) von den Packungen (10) der oberen Packungsreihe (22) und die andere Heizplatte (33) von den Packungen (10) der unteren Packungsreihe (23) abgehoben sind.

2. Vorrichtung nach Anspruch 1 **dadurch gekennzeichnet, dass** die obere Heizplatte (32) durch Druckfedern (49) in Richtung einer Anlage der Heizplatte (32) an einer Packung (10) belastet und dass die Heizplatte (32) unter Zusammendrücken der Druckfedern (49) von der Packung (10) abhebbar ist.

3. Vorrichtung nach Anspruch 1 oder 2 **dadurch gekennzeichnet, dass** die Heizplatten (32, 33) durch Absenkfedern (51) und Hubfedern (52) für die untere Heizplatte (33) miteinander verbunden sind, wobei die Absenkfedern (51) und Hubfedern (52) so positioniert sind, dass bei einer Aufwärtsbewegung der oberen Heizplatte (32) die untere Heizplatte (33) durch die Hubfedern (52) anhebbar ist.

4. Vorrichtung nach Anspruch 1 oder einem der weiteren Ansprüche, **dadurch gekennzeichnet, dass** die obere Heizplatte (32) durch querbewegbare Betätigungshebel (53, 54) gegen die Wirkung der Druckfeder (49) anhebbar ist, wobei der Betätigungshebel (53, 54) Keilflächen (56) aufweist, die die obere Heizplatte (32) über mit dieser verbundene Stützrollen (57) anheben.

5. Vorrichtung nach Anspruch 1 oder einem der weiteren Ansprüche, **gekennzeichnet durch** folgende Merkmale:
a) die Heizplatten (32, 33) weisen Heizorgane (71) auf, die gegenüber den Packungen (10) **durch** Metallplatten (72) abgedeckt sind,
b) die Heizorgane (71) sind in Schleifen bzw. mäanderförmig angeordnete elektrische Heizdrähte (73),
c) zwischen dem Heizorgan (71) und der den Packungen (10) zugekehrten Metallplatte (72) ist eine wärmeleitende Zwischenschicht angeordnet, insbesondere eine Matte (74) aus Silikon.

6. Vorrichtung nach Anspruch 5, **dadurch gekennzeichnet, dass** das Heizorgan (71) mehrlagig aufgebaut ist, wobei zwischen mehreren Matten (74, 75, 77) einerseits Heizdrähte (73) und andererseits ein Temperaturfühler (76) positioniert sind bzw. ist und wobei die Lagen, nämlich die Metallplatte (72) sowie die Matten (74, 75, 77) durch Verkleben oder Vulkanisieren zu einer Einheit miteinander verbunden sind.

7. Vorrichtung nach Anspruch 6, **dadurch gekennzeichnet, dass** das als Einheit ausgebildete Heizorgan (71) mit einer formbaren Einbettmasse (79) innerhalb einer Ausnehmung (70) der Heizplatte (32, 33) angeordnet ist.

## Claims

1. An apparatus for producing packs (10), in particular hinge-lid boxes for cigarettes, with an outer wrapper (13) made from a blank of film folded around the pack (10), it being the case that folding tabs of the outer wrapper (13) are to be connected to one another by thermal sealing in the region of a sealing station (25) and that the packs (10) can subsequently be conveyed in successive pairs one above the other through a shrinking station (26) with top and bottom heating plates (32, 33) for the purpose of transferring heat to at least one side of the packs (10), **characterized by** the following features:
a) the packs (10) are cyclically transported through the sealing station (25) in two pack rows (22, 23) arranged one above the other in tight formation along a straight conveying path (28, 29) and can then be conveyed through the shrinking station (26),
b) the shrinking station (26) has two heating plates (32, 33) of which a top heating plate (32) abuts a top side of a pack (10) of the upper pack row (22) and the other heating plate (33) is disposed between the pack rows (22, 23),
c) the two heating plates (32, 33) can be moved up and down in common such that, during the feed of the pack rows (22, 23), the top heating plate (32) is lifted from the packs (10) of the upper pack row (22) and the other heating plate (33) is lifted from the packs (10) of the lower pack row (23).

2. The apparatus according to Claim 1, **characterized in that** the top heating plate (32) is subjected to loading by compression springs (49) in the direction of an abutment of the heating plate (32) on a pack (10) and that the heating plate (32) can be lifted from the pack (10) with the compression springs (49) being compressed.

3. The apparatus according to Claim 1 or 2, **characterized in that** the heating plates (32, 33) are connected to one another by lowering springs (51) and lifting springs (52) for the bottom heating plate (33), the lowering springs (51) and lifting springs (52) being positioned such that, during an upward movement of the top heating plate (32), the bottom heating plate (33) can be raised-by the lifting springs (52).

4. The apparatus according to Claim 1 or one of the further Claims, **characterized in that** the top heating plate (32) can be raised counter to the action of the compression springs (49) by means of transversely displaceable actuating levers (53, 54), with the actuating levers (53, 54) having wedge surfaces (56) which raise the top heating plate (32) by means of supporting rollers (57) connected to the latter.

5. The apparatus according to Claim 1 or one of the further Claims, **characterized by** the following features:
a) the heating plates (32, 33) have heating elements (71) which are covered from the packs (10) by metal plates (72),
b) the heating elements (71) are electrical heating wires (73) which are arranged in loops or in a meandering form,
c) arranged between the heating element (71) and the metal plate (72) facing the packs (10) is a heat-conducting intermediate layer, in particular a mat (74) made of silicone.

6. The apparatus according to Claim 5, **characterized in that** the heating element (71) is of multilayered construction, heating wires (73), on the one hand, and a temperature sensor (76), on the other hand, being positioned between a plurality of mats (74, 75, 77), and the layers, namely the metal plate (72) and the mats (74, 75, 77), being connected to one another to form a unit by adhesive bonding or vulcanization.

7. The apparatus according to Claim 6, **characterized in that** the unit-design heating element (71) is positioned within a recess (70) of the heating plate (32, 33) by way of a mouldable embedding compound (79).

## Revendications

1. Dispositif de fabrication de paquets (10), en particulier de boîtes à couvercle basculant pour cigarettes, avec une enveloppe extérieure (13) constituée d'une découpe en feuille pliée autour du paquet (10), des pattes de l'enveloppe extérieure (13) étant jointes par thermoscellage dans la zone d'un poste de soudage (25) et les paquets (10) traversant ensuite, superposés par paires, un poste de rétraction (26) comportant des plaques chauffantes supérieure et inférieure (32, 33) pour la transmission de chaleur à au moins un côté des paquets (10), **caractérisé par** les caractéristiques suivantes :
a) les paquets (10) traversent le poste de soudage (25) et ensuite le poste de rétraction (26) par pas successifs en deux files superposées (22, 23), en ordre serré, le long d'un chemin de transport rectiligne (28, 29),
b) le poste de rétraction (26) présente deux plaques chauffantes (32, 33), une plaque chauffante supérieure (32) qui s'appuie sur un côté supérieur d'un paquet (10) de la file supérieure (22) et une autre plaque chauffante (33) qui est placée entre les files de paquets (22, 23),
c) les deux plaques chauffantes (32, 33) peuvent monter et descendre ensemble de façon telle que pendant l'avance des files de paquets (22, 23), la plaque chauffante supérieure (32) soit soulevée des paquets (10) de la file supérieure (22) et l'autre plaque chauffante (33) soit soulevée des paquets (10) de la file inférieure (23).

2. Dispositif selon la revendication 1, **caractérisé par le fait que** la plaque chauffante supérieure (32) est chargée par des ressorts de compression (49) en direction d'un appui de celle-ci sur un paquet (10), et que cette plaque chauffante (32) peut être soulevée du paquet (10) avec compression des ressorts de compression (49).

3. Dispositif selon l'une des revendications 1 et 2, **caractérisé par le fait que** les plaques chauffantes (32, 33) sont reliées par des ressorts abaisseurs (51) et des ressorts élévateurs (52) pour la plaque chauffante inférieure (33), les ressorts abaisseurs (51) et les ressorts élévateurs (52) étant placés de façon que lors d'un mouvement de montée de la plaque chauffante supérieure (32), la plaque chauffante inférieure (33) puisse être soulevée par les ressorts élévateurs (52).

4. Dispositif selon la revendication 1 ou une des autres revendications, **caractérisé par le fait que** la plaque chauffante supérieure (32) peut être soulevée par des leviers de manoeuvre mobiles transversalement (53, 54) contre l'action du ressort de compression (49), le levier de manoeuvre (53, 54) présentant des surfaces en coin qui soulèvent la plaque chauffante supérieure (32) par l'intermédiaire de galets d'appui (57) joints à celle-ci.

5. Dispositif selon la revendication 1 ou une des autres revendications, **caractérisé par** les caractéristiques suivantes :
a) les plaques chauffantes (32, 33) présentent des organes chauffants (71) qui sont couverts vis-à-vis des paquets (10) par des plaques métalliques (72),
b) les organes chauffants (71) sont des fils électriques chauffants (73) disposés en boucles ou en méandres,
c) entre l'organe chauffant (71) et la plaque métallique (72) dirigée vers les paquets (10) est placée une couche intermédiaire conductrice de la chaleur, en particulier une nappe (74) en silicone.

6. Dispositif selon la revendication 5, **caractérisé par le fait que** l'organe chauffant (71) est constitué de plusieurs couches, entre plusieurs nappes (74, 75, 77) étant placés d'une part des fils chauffants (73) et d'autre part un capteur de température (76), et les couches, à savoir la plaque métallique (72) ainsi que les nappes (74, 75, 77), étant réunis en un seul bloc par collage ou vulcanisation.

7. Dispositif selon la revendication 6, **caractérisé par le fait que** l'organe chauffant formé d'un seul bloc (71) est placé avec une matière d'enrobage plastique (79) dans un évidement (70) de la plaque chauffante (32, 33).
